# EUROPÄISCHE PATENTSCHRIFT

(11) **EP 0 167 091 B1**
(45) Veröffentlichungstag und Bekanntmachung des Hinweises auf die Patenterteilung: **15.03.1989**
(21) Anmeldenummer: 85107855.0
(22) Anmeldetag: 25.06.1985
(51) Int. Cl.: B07C 1/02, B65H 7/00

(54) **Vereinzelungseinrichtung für flache Gegenstände**
Separating device for flat articles
Dispositif séparateur pour articles plats

(30) Priorität: 03.07.1984 DE 3424397
(43) Veröffentlichungstag der Anmeldung: 08.01.1986
(73) Patentinhaber: Licentia Patent-Verwaltungs-GmbH, 60596 Frankfurt (DE)
(72) Erfinder: Gillmann, Hanno, Dr.-Ing., D-7750 Konstanz 16 (DE)
(74) Vertreter: Schulze, Harald Rudolf, Dipl.-Ing.

(56) Entgegenhaltungen:
- DE-A- 2 613 261
- DE-C- 2 712 907

## Beschreibung

Die Erfindung bezieht sich auf eine Vereinzelungseinrichtung gemäß dem Oberbegriff des Patentanspruchs 1.

Bei einerz. B. aus der DE-PS 26 13 261 und dem Zusatz-Patent DE-PS 27 12 907 bekannten Einrichtung dieser Art zur aufeinanderfolgenden Abgabe von vereinzelten Briefsendungen aus einem Stapel mit einem dauernd mit der jeweils vordersten Sendung in Eingriff stehenden, gesteuert umlaufenden Abzugsorgan, welches die Sendungen jeweils bis in den Erfassungsbereich eines Paares von dauernd angetriebenen Förderrollen vorschiebt, ist zwischen dem Stapelausgang und den Förderrollen eine erste Fühleinrichtung angeordnet. Dieser folgt ein einem vorgegebenen Abstand eine zweite Fühleinrichtung. Eine Steuerschaltung steuert in Abhängigkeit von den Signalen der Fühleinrichtungen den Antrieb des Abzugsorgans. Beide Fühleinrichtungen bilden hierbei entlang des Förderweges verlaufende Meßstrecken, deren Ausgangssignale ein Maß für die von der Vorderkante der abzugebenden Sendung bzw. von der Bezugskante der zuvor abgegebenen Sendung überstrichene Teilstrecke der betreffenden Meßstrecke sind. Die Steuerschaltung ist so ausgebildet, daß der Antrieb des Abzugsorgans jeweils einsetzt, sobald die von der Bezugskante der zuvor abgegebenen Sendung überstrichene Teilstrecke der zweiten Meßstrecke gleich groß geworden ist wie die Teilstrecke, um die die abzugebende Sendung in die erste Meßstrecke hineinragt. Vorzugsweise bestehen die Fühleinrichtungen aus Lichtschranken.

Mit anderen Worten löst die bekannte Vereinzelungseinrichtung einen Abzug aus, wenn mit Hilfe der Fühleinrichtungen (Lichtschranken) festgestellt ist, daß zwischen der Hinterkante der vorlaufenden Sendung und der Vorderkante der nahfolgenden Sendung ein vorgegebener Mindestabstand erreicht ist.

Dieser vorgegebene Mindestabstand muß in der Praxis so vorgegeben sein, daß der Vereinzelungseinrichtung nachgeschaltete Einrichtungen, z. B. eine Briefsortiereinrichtung, pro Zeiteinheit möglichst viele Sendungen verarbeiten kann. Eine störungsfreie Verarbeitung erfordert die Einhaltung von Mindestlücken zwischen aufeinanderfolgenden Sendungen.

Nachteilig auf die tatsächliche Einhaltung dieser Mindestlücken wirken sich die unterschiedlichen mechanischen Eigenschaften von nicht völlig, z. B. in Dimension, Gewicht und Oberflächenrauhigkeit, miteinander übereinstimmenden Sendungen aus, dadurch den Beschleunigungsvorgang durch Auslösung ihres Abzuges vom Stapel bei derartig unterschiedlichen Sendungen - die in der Praxis die Mehrzahl sind - Lückenvergrößerungen gegenüber der optimalen Mindestlücke die Folge sind und daraus resultierend eine Verminderung der Verarbeitungsleistung pro Zeiteinheit.

Der Erfindung, deren Lösungsmerkmale dem Patentanspruch 1 entnehmbar sind, liegt die Aufgabe zugrunde, bei einer gattungsgemäßen Einrichtung den Mittelwert der tatsächlich erreichten Abzugslücken möglichst dicht an die Mindestlücke anzunähern, um so eine maximale Abzugsleistung weitgehend zu erreichen. Es soll also die durch den jeweiligen Beschleunigungsvorgang entstehende Lückenvergrößerung vermieden werden.

Die Vorteile der Erfindung sind demnach hauptsächlich darin zu sehen, daß eine gleichmäßigere Lücke entsteht, deren Mittelwert dichter an der eingestellten Mindestlücke liegt. Damit ergibt sich eine höhere mittlere Abzugsleistung, ohne an die nachfolgenden Einrichtungen, z. B. Sortiereinrichtungen, höhere Anforderungen zu stellen.

Bei der erfindungsgemäßen Lösung löst die Abzugssteuerung einen Abzug aus, wenn eine Lücke festgestellt wird, die der gewünschten Soll-Mindestlücke abzüglich einer Vorgabe für den Beschleunigungsweg entspricht.

In weiterer Ausgestaltung der Erfindung wird die Abweichung der erreichten Lücke von der Soll-Lücke nach erfolgtem Abzug festgestellt und die Vorgabe für den Beschleunigungsweg für die nachfolgenden Abzugs-Starts korrigiert. Dadurch werden Veränderungen im Beschleunigungsverhalten, bedingt durch das Antriebssystem der Abzugseinrichtung und/oder die Vereinzelungseigenschaften der zu vereinzelnden Sendungen automatisch korrigiert; das System stellt sich selbst nach.

Außerdem kann gemäß einer Weiterbildung der Erfindung die Länge der vorlaufenden Sendung gemessen und davon abhängig die Lücke zur nachfolgenden Sendung gesteuert werden. Dies ist interessant, wenn in nachfolgenden Einrichtungen der Anlage höhere Transportgeschwindigkeiten verwendet werden (z. B. in Sortiereinrichtungen) und dort eine annähernd konstante Lücke unabhängig von der Sendungslänge erreicht werden soll.

Die Abzugssteuerung erfolgt zweckmäßigerweise unter Verwendung eines Mikroprozessors, der den Zustand der Lichtschranken laufend abfragt und daraus in seinem Programm die gewünschte Abzugszeitpunkte errechnet und den Abzug auslöst.

Dieselbe Einrichtung kann auch verwendet werden, wenn eine Steuerung auf konstanten Vorderkantenabstand erwünscht ist.

Anhand der Zeichnungen wird die Erfindung in Beispielsfällen nunmehr näher erläutert.

Gemäß FIG. 1 ist fest gelagert, aber frei drehbar eine Welle 20 vorgesehen, auf der eine Rolle 21 befestigt ist. Die Welle 20 dient außerdem zur schwenkbaren Lagerung einer Schwinge 22, die die Achse 23 einer weiteren Rolle (Abzugsrolle) 24 trägt. Um die Rolle 21 und die Abzugsrolle 24 ist als Vereinzelungsorgan eine Abzugsband 25 geführt, dessen Außenfläche einen hohen Reibwert aufweist.

Die Schwinge 22 ist durch eine schematisch angedeutete Feder 26 abgestützt, so daß ihre jeweilige Stellung von der Andruckkraft des Sendungsstapels abhängt, von dem die vorderste Sendung 1' bei ihrem Abzug gezeigt ist. Das freie Ende der Schwinge 22 wirkt auf einen nicht gezeigten Mikroschalter ein. Ist die Andruckkraft des Stapels zu gering, dann schließt ein Ruhekontakt des Mikroschalters, wodurch ein nicht gezeigter Getriebemotor eingeschaltet wird. Dieser treibt am Stapelende eine Stützwand so lange in Richtung auf die Abzugsrolle 24 an, bis nach Erreichen der der vorgesehenen Andruckkraft entsprechenden Stellung der Schwinge der genannte Ruhekontakt wieder ausschaltet.

Die Welle 20 wird durch einen nicht dargestellten, während des Betriebes dauernd laufenden Motor mittels einer Kupplung und Bremse steuerbar, also intermittierend, in Richtung des - in der Abbildung der Rolle 20 - gestrichelten Pfeiles angetrieben. Kupplung und Bremse sind so angeordnet, daß die Welle 20 beim Vorliegen eines Steuersignals einer anhand FIG. 2 näher erläuterten Steuerschaltung 60 mit dem Antrieb verbunden und beim Fehlen des Steuersignals unter Trennung dieser Verbindung abgebremst wird.

Mit 30 ist ein Ansteuerverstärker für diesen Antrieb bezeichnet.

Die in Förderrichtung weisenden Kanten (Vorderkanten) der im Stapel befindlichen Sendungen liegen mehr oder weniger dicht an einer Anschlagwand 40 an, die zum Abzugsband 25 einen den Durchtritt der Sendungen ermöglichenden Spalt (Stapelausgang) freiläßt.

Im Förderweg der Sendungen ist ein Paar von dauernd angetriebenen Förderrollen 43 und 44 angeordnet, durch die die Sendungen zwangsweise weitergefördert werden, sobald sie in ihren Erfassungsbereich gelangt sind. Diese Förderrollen dienen hier außerdem als Umlenkrollen von Förderbändern 48 und 49, die in Förderrichtung um weitere Umlenkrollen 50 und 51 geführt sind. Während die angetriebene Förderrolle 43 fest gelagert ist, ist die Förderrolle 44 in bekannter Weise nachgiebig, z. B. auf einem schwenkbaren Hebel, gelagert, was aber in der Zeichnung der Einfachheit halber nicht dargestellt ist.

Entlang des Förderweges der Sendungen ist anschließend an den Stapelausgang (Anschlagwand 40) eine Meßstrecke 71/71' angeordnet. Diese Meßstrecke ist so ausgebildet, daß ihre Ausgangssignale ein Maß für die von der Vorderkante der abzugebenden Sendung 1' bzw. von der Bezugskante (Hinterkante) der zuvor abgegebenen Sendung 1" überstrichene Teilstrecke der betreffenden Meßstrecke sind.

Beim gezeigten Ausführungsbeispiel ist die Meßstrecke 71/71' durch sieben aufeinanderfolgende Lichtschranken gebildet, deren Lichtempfänger mit dem Bezugszeichen 71 und deren zugehörigen Lichtquellen mit 71' bezeichnet sind. Als Lichtempfänger werden Fotodioden oder Fototransistoren verwendet.

Außerdem ist eine den Erfassungsbereich der Förderrollen 43 und 44 überwachende Lichtschranke 73/73' (mit Lichtquellen 73') vorgesehen.

Diese Lichtschranke 73/73' ist in der Zeile der Lichtschranken die letzte Lichtschranke, sie löst den Stop des Abzugsbandes 25, wenn die Vorderkante der abgegebenen Sendung die Transportbänder 48, 49 erreicht hat.

FIG. 2 zeigt schematisch Einzelheiten aus FIG. 1.

Wesentlich für die Steuerschaltung 60 ist ein Mikroprozessor, der die Lichtschrankensignale auswertet und aus den Hell/Dunkel-Signalen die jeweiligen Positionen der Sendungen 1' und 1" ermittelt. Mittels der in ihm daraus entsprechend der Erfindung und ihren Weiterbildungen verknüpften Signale aus seinem Programm- und Datenspeicher werden die Steuersignale für den Sendungsabzug gewonnen.

## Patentansprüche

1. Vereinzelungseinrichtung zur Zuführung flacher Gegenstände (1', 1") aus einem Stapel zu einem Förderer, insbesondere Briefsendungen, mit einer Steuerschaltung (60) zur Steuerung des Abzugs in Abhängigkeit vom Abstand des abzuziehenden Gegenstandes (1') von der Vorderkante oder Hinterkante des bereits abgezogenen Gegenstandes (1") und zur Ermittlung dieses Abstandes mit einer dem Stapelausgang (40) nachgeordneten, entlang des Förderweges verlaufenden Meßstrecke (71, 71'), deren Ausgangssignale der Steuerschaltung (60) zugeführt werden, wobei die Meßstrecke (71, 71') aus einer Reihe von Lichtschranken und gegebenenfalls aus einem Impulsgeber, dessen Takt von der Bewegung des Förderers abhängig ist, besteht, dadurch gekennzeichnet, daß die Steuerschaltung (60) Mittel aufweist, durch die das jeweilige Abstands-Meßergebnis um einen Vorgabewert, welcher vom Beschleunigungsweg des abzuziehenden Gegenstandes (1') abhängig ist, korrigiert und durch die der Abzug ausgelöst wird, wenn die Größe des so korrigierten Abstands-Meßergebnisses einem Abstands-Sollwert entspricht.

2. Vereinzelungseinrichtung nach Anspruch 1, dadurch gekennzeichnet, daß der beim Abzug erreichte Abstand mit dem gewünschten Abstand verglichen wird, daß bei Abweichung der Vorgabewert um einen aus der Abweichung abgeleiteten Betrag korrigiert wird und daß dieser so korrigierte Vorgabewert für die Ermittlung des Abzugszeitpunktes für den nachfolgenden Gegenstand (1') verwendet wird.

3. Vereinzelungseinrichtung nach Anspruch 2, dadurch gekennzeichnet, daß für die Abstandsmessung zur Korrektur des Vorgabewertes nur solche Abzugsvorgänge ausgewertet werden, bei denen der abzuziehende Gegenstand (1') im Zeitpunkt des Abzuges oder davor mindestens eine der Lichtschranken (71, 71') verdunkelt.

4. Vereinzelungseinrichtung nach einem der Ansprüche 1 bis 3, dadurch gekennzeichnet, daß der Abstands-Sollwert abhängig von der Länge des gerade abgezogenen Gegenstandes (1") verändert wird, vorzugsweise mit zunehmender Länge der Abstands-Sollwert verringert wird.

## Claims

1. Singling equipment for the feeding of flat articles (1', 1") from a stack to a conveyor, in particular letter consignments, with a control circuit (60) for the control of the take-off in dependence on the spacing of the article (1'), which is to be taken off, from the front edge or rear edge of the article (1"), which has already been taken off, and for the determination of this spacing by a measuring section (71, 71'), which is arranged downstream of the stack outlet (40) and extends along the conveying path and the output signals of which are fed to the control circuit (60), wherein the measuring section (71, 71'), consists of a series of light barriers and, in a given case, of a pulse generator, the cyclic rate of which is dependent on the movement of the conveyor, characterised thereby, that the control circuit (60) displays means, by which the respective spacing measurement result is corrected by a bias value which is dependent on the acceleration path of the article (1'), which is to be taken off, and by which the take-off is initiated when the magnitude of the thus corrected spacing measurement result corresponds to a target spacing value.

2. Singling equipment according to claim 1, characterised thereby, that the spacing attained during the take-off is compared with the desired spacing, that the bias value in the case of deviation is corrected by an amount derived from the deviation and that this thus corrected bias value is used for the determination of the take-off instant for the succeeding article (1').

3. Singling equipment according to claim 2, characterised thereby, that for the spacing measurement for the correction of the bias value, only such take-off operations are evaluated as in which the article (1'), which is to be taken off, darkens at least one of the light barriers (71, 71') at the instant of the take-off or earlier.

4. Singling equipment according to one of the claims 1 to 3, characterised thereby, that the target spacing value is varied in dependence on the length of the article (1"), which has just been taken off, the target spacing value preferably being reduced with increasing length.

## Revendications

1. Dispositif dépileur destiné à acheminer des objets plats (1', 1"), en particulier des plis, prélevés sur une pile à un transporteur, comprenant un circuit de commande (60) destiné à commander l'extraction en fonction de la distance séparant l'objet à extraire (1') du bord avant ou du bord arrière de l'objet (1") qui a déjà été extrait et à calculer cette distance au moyen d'une zone de mesure (71/71'), disposée en aval de la sortie de la pile, qui s'étend le long du trajet de transport, dont les signaux de sortie sont envoyés au circuit de commande (60), la zone de mesure (71, 71') étant composé d'une série de détecteurs photo- électriques et, éventuellement, d'un générateur d'impulsions dont la cadence est fonction du mouvement du transporteur, caractérisé en ce que le circuit de commande (60) possède des moyens par lesquels le résultat de la mesure de la distance est corrigé d'une valeur spécifiée, qui est fonction du trajet d'accélération de l'objet (1') à extraire, et par lequel l'extraction est déclenchée lorsque la grandeur du résultat de mesure de distance ainsi corrigée correspond à une valeur de consigne de la distance.

2. Dispositif dépileur selon la revendication 1, caractérisé en ce que la distance atteinte lors de l'extraction est comparée à la distance désirée, en ce que, dans le cas d'un écart, la valeur spécifiée est corrigée d'une valeur calculée à partir de l'écart et en ce que cette valeur spécifiée ainsi corrigée est utilisée pour le calcul de l'instant d'extraction pour l'objet (1') suivant.

3. Dispositif dépileur selon la revendication 2, caractérisé en ce que, pour la mesure de la distance destinée à la correction de la valeur spécifiée, on analyse uniquement les opérations d'extraction dans lesquelles l'objet à extraire (1') occulte au moins l'un des détecteurs photo-électriques (71/71') à l'instant de l'extraction ou avant cette extraction.

4. Dispositif dépileur selon une des revendications 1 à 3, caractérisé en ce que la valeur de consigne de la distance est modifiée en fonction de la longueur de l'objet (1") qui vient d'être extrait et qu'elle est de préférence réduite avec l'accroissement de la longueur de la valeur de consigne de la distance.
